# EUROPÄISCHE PATENTSCHRIFT

(11) **EP 1 157 752 B1**
(45) Veröffentlichungstag und Bekanntmachung des Hinweises auf die Patenterteilung: **19.03.2008**
(21) Anmeldenummer: 01810469.5
(22) Anmeldetag: 14.05.2001
(51) Int. Cl.: B06B 1/06, B06B 3/00, B28D 1/04, B23B 37/00, H01L 41/04, H01L 41/09

(54) **Werkzeuggerät mit Ultraschalladapter**
Tool with ultrasound adaptor
Outil avec adapteur ultrason

(30) Priorität: 23.05.2000 DE 10025352
(43) Veröffentlichungstag der Anmeldung: 28.11.2001
(73) Patentinhaber: HILTI Aktiengesellschaft, 9494 Schaan (LI)
(72) Erfinder: Kauf, Adrian, 88239 Wangen (DE); Littmann, Walter, 31855 Aerzen-Grupenhagen (DE); Tichy, Stefan, 6820 Frastanz (AT); Wallaschek, Jörg, 33106 Paderborn (DE)
(74) Vertreter: Wildi, Roland

(56) Entgegenhaltungen:
- EP-A- 0 680 060
- US-A- 3 152 295
- US-A- 3 441 875
- US-A- 3 443 130
- US-A- 4 705 980
- US-A- 5 021 700
- US-A- 5 140 231
- PATENT ABSTRACTS OF JAPAN vol. 010, no. 016 (E-375), 22. Januar 1986 (1986-01-22) & JP 60 176471 A (CANON KK), 10. September 1985 (1985-09-10)

## Beschreibung

Die Erfindung bezeichnet ein Werkzeuggerät, bspw. ein Kernbohrgerät oder ein Schleifgerät, mit einem Ultraschalladapter zur bspw. abrasiven oder spanenden Bearbeitung von Festkörpern, wie Baustoffen bspw. Gestein, Metall oder Holz.

Die abrasiv sägende Bearbeitung von Gestein über eine zumindest teilweise drehende, mit Hartstoffen auf ihrer Stirnseite besetzten zylindrischen Bohrkrone ist bspw. aus EP0280835 vorbekannt. Derartige Bohrkronen verwenden üblicherweise Wasser als Spül- und Kühlflüssigkeit. Die Ultraschallschwingungen werden dabei durch kapazitive elektroakustische Wandler im Ultraschallfrequenzbereich gebildet. Der elektrostatische Wandler kann beispielsweise aus vorgespannten Piezoscheiben aufgebaut sein.

Kapazitive elektroakustische Wandler im Ultraschallfrequenzbereich, bspw. Piezoscheiben, bestehen aus einem elektrostriktiven Material als Dielektrikum eines Kondensators, welches unter einer angelegten elektrischen Spannung seine Dimension verändert. Ein derart ausgebildeter Kondensator weist aufgrund seiner mechanischen Eigenschaften eine Eigenresonanz auf. Kapazitive elektroakustische Wandler benötigen zur Erzeugung ausreichender Deformationen eine hohe elektrische Spannung.

Es ist üblich, das elektrische (kapazitive) Verhalten eines piezoelektrischen Wandlers durch eine Induktivität zu ergänzen, die so abgestimmt wird, dass der entstehende ParallelSchwingkreis auf der elektrischen Seite die gleiche Resonanzfrequenz besitzt wie der mechanische Schwingkreis, der durch die Steifigkeit und Masse des Schallkonverters bestimmt ist.

Nach der EP0720890B1 weist ein Handwerkzeuggerät ein drehendes zylindrisches, abrasiv materialabtragendes Werkzeug auf, dem über einen aus elektrostriktiven Material bestehenden kapazitiven elektroakustischen Wandler ein longitudinales Ultraschallfeld axial überlagert ist. Die Bohrkrone ist entsprechend der Amplitudenresonanz auf die Frequenz des Ultraschallfeldes ausgelegt.

Nach der US3614484 weist ein Ultraschalladapter für eine, ein drehendes Werkzeug antreibende, Bohrmaschine einen mitdrehenden, aus elektrostriktiven Material bestehenden, kapazitiven elektroakustischen Wandler auf, der über Schleifringe mit einer ultraschallfrequenten Wechselspannung verbunden ist. Nachteilig bei einer derartigen Energieversorgung ist der durch den mechanischen Kontakt verursachte Verschleiss, welcher die Lebensdauer begrenzt. Des weiteren ergeben sich durch die Verwendung von Wasser unter Berücksichtigung der zum Betrieb von elektrostriktiven Wandlern erforderlichen hohen Spannung Isolationsprobleme, welche die Sicherheit des Nutzers beeinträchtigen könnten.

Des weiteren sind nach der EP0680060A1 ringförmige rotierbare Drehübertrager bzw. Transformatoren mit jeweils kreisringförmigen U-Kernen für Stator und Rotor vorbekannt, welche über zugeordnete Spulen elektrische Energie über ein magnetisches Wechselfeld vom Stator auf den Rotor übertragen.

Nach den US4705980, US5021700, US3441875 und US3443130 sind Werkzeuggeräte mit einem Ultraschalladapter mit einem an einen elektrischen Ultraschallfrequenzgenerator angeschlossenen kapazitiven elektroakustischen Wandler zur Erzeugung von Ultraschallwellen für ein Werkzeug vorbekannt, wobei der kapazitive elektroakustische Wandler mit einer Sekundärwicklung und der Ultraschallfrequenzgenerator mit einer Primärwicklung eines Transformators verbunden ist.

Die Aufgabe der Erfindung besteht bei Meidung obiger Nachteile in der Realisierung eines Werkzeuggerätes mit einem Ultraschalladapter zum Aufprägen einer Ultraschallschwingung auf das Werkzeug. Ein weiterer Aspekt besteht in der Überlagerung einer Drehbewegung des Werkzeugs mit einer Ultraschallschwingung.

Die Aufgabe wird im wesentlichen durch die Merkmale des unabhängigen Anspruchs gelöst. Vorteilhafte Weiterbildungen ergeben sich aus den Unteransprüchen.

Im wesentlichen weist zur berührungslosen Energieübertragung der Ultraschalladapter eines Werkzeuggerätes einen kapazitiven elektroakustischen Wandler verbunden mit der Sekundärwicklung eines Transformators auf, dessen Primärwicklung mit einem, eine Wechselspannung im Ultraschallbereich erzeugenden, elektrischen Ultraschallfrequenzgenerator verbunden ist und somit über das magnetische Wechselfeld die elektrische Leistung berührungslos an den kapazitiven elektroakustischen Wandler überträgt, wobei die Sekundärwicklung gleichzeitig in Verbindung mit dem kapazitiven elektroakustischen Wandler einen Parallelresonanzkreis ausbildet und im Resonanzfall eine Spannungsüberhöhung bewirkt.

Der durch die berührungslose Energieübertragung wesentlich verringerte mechanische Verschleiss wirkt sich Vorteilhaft auf die Lebensdauer des Werkzeuggerätes aus. Zudem ergeben sich bei der Bearbeitung von mit Wasser kontaminierten Materialien keine Isolationsprobleme bei der Energieübertragung. Durch die Nutzung der Sekundärwicklung als Parallelinduktivität wird die für den Abgleich des elektrischen Schwingkreises erforderliche zusätzliche Induktivität eingespart.

Vorteilhaft wird bei einer möglichen, jedoch nicht notwendigen, um eine Werkzeugachse zumindest teilweise drehenden oder schwingenden Bewegung des Werkzeuges ein mit diesem zumindest teilweise mitdrehender oder mitschwingender kapazitiver elektroakustischer Wandler über einen zumindest teilweise rotierbaren Transformator berührungslos mit dem Ultraschallfrequenzgenerator verbunden.

Weiter vorteilhaft sind mit der Frequenz des Ultraschallfrequenzgenerators die Resonanzfrequenzen des kapazitiven elektroakustischen Wandlers, des Sekundärschwingkreises, des Primärschwingkreises sowie der Amplitude der Longitudinalschwingungen des Werkzeuges, insbesondere einer Bohrkrone, aufeinander abgestimmt.

Vorteilhaft ist eine Teilkomponente des Transformators der berührungslosen Energieübertragung, bspw. die Sekundärwicklung, zum Abstimmen des elektrischen Resonanzkreises mit dem kapazitiven elektroakustischen Wandler nutzbar.

Weiter vorteilhaft ist die Masse einer Teilkomponente des Transformators der berührungslosen Energieübertragung, bspw. die Masse des inneren Transformatorkerns, zur Abstimmung des mechanischen Resonanzkreises des Werkzeugs nutzbar.

Durch die obige mehrfache Ausnutzung von Teilkomponenten des Transformators der berührungslosen Energieübertragung, verbunden mit einer radialen ineinander verschachtelten Anordnung der Teilkomponenten, bspw. von Innen nach Aussen: Innerer Transformatorkern, Sekundärwicklung, Luftspalt, Primärwicklung, äusserer Transformatorkern, ist vorteilhaft eine weitgehend kompakte Bauweise für den Transformator der berührungslosen Energieübertragung realisierbar.

Vorteilhaft ist der Transformator aus zwei Spulen innerhalb zweier, einander mit der Öffnung zugeordneter, U-Schalenkerne ausgebildet, welche zusammen somit einen im wesentlichen geschlossenen Schalenkern ausbilden, wobei je einem U-Schalenkern eine Spule drehfest zugeordnet ist.

Alternativ besteht der rotierbare Transformator aus zwei ineinander verschachtelten, bezüglich der Werkzeugachse entgegengesetzt orientierten, U-förmigen Schalenkernen, welche jeweils drehfest zugeordnete, parallel zur Werkzeugachse orientierte, Spulen beinhalten, wobei die Primärwicklung dem mit dem Werkzeuggerät drehfest verbundenen Stator und die Sekundärwicklung dem mit dem Werkzeug drehfest verbundenen Rotor zugeordnet ist.

Weiter vorteilhaft befindet sich bezüglich eines Durchmessers ein innerer U-Schalenkern und die Sekundärspule im radial Inneren und ein äusserer U-Schalenkern und die Primärspule im radial Äusseren, wodurch parallel zur Werkzeugachse ein Bewegungsfreiheitsgrad besteht längs dessen eine Entkopplung der Schwingung sowie eine Demontage des Transformators, bspw. bei Wechsel eines Werkzeugs mit integriertem kapazitiven elektroakustischen Wandler und Sekundärteil eines Transformators, ermöglicht wird.

Zur Minimierung der Baugrösse des Transformators ist ein Wicklungsverhältnis von 1:1 vorteilhaft. Die geringe Anzahl der Wicklungen resultiert zudem aus der Speisefrequenz im Bereich von 20 bis 35kHz.

Die Masse des ferromagnetischen, inneren Transformatorkerns wirkt als schwingende Masse und kann zum Abgleich des schwingenden, mechanischen Systems verwendet werden.

Vorteilhaft ist dieser innere Transformatorkern aus geschichteten und gegeneinander elektrisch isolierten Lamellen aufgebaut, welche zur Vermeidung von Wirbelstromverlussten den magnetischen Feldlinien folgen und stückweise zusammengesetzt oder spanlos umgeformt sind.

Weiter vorteilhaft ist der kapazitive elektroakustische Wandler längs der Werkzeugachse angeordnet, damit die in Richtung der Werkzeugachse auftretende Schwingungsamplitude durch lokale axiale Drucküberhöhung den abrasiven Materialabtrag steigert.

Vorteilhaft wird bezüglich der Amplitude der Longitudinalschwingungen des Werkzeuges der kapazitive elektroakustische Wandler in einem Schwingungsknoten angeordnet.

Die Erfindung wird bezüglich eines vorteilhaften Ausführungsbeispiels näher erläutert mit:
Fig. 1 als Werkzeuggerät mit Ultraschalladapter,
Fig. 2 als Ersatzschaltung des elektrischen und mechanischen Schwingkreises.

Nach Fig. 1 weist ein Ultraschalladapter 1 eines, eine drehende Bewegung eines Werkzeuges 2 um eine Werkzeugachse A erzeugenden, nicht vollständig dargestellten Werkzeuggerätes 3 einen rotierbaren kapazitiven elektroakustischen Wandler 4 verbunden mit der Sekundärwicklung 5 eines rotierbaren Transformators 6 auf, dessen Primärwicklung 7 mit einem leistungsstarken Ultraschallfrequenzgenerator 8 im Ultraschallbereich verbunden ist, wobei die Sekundärwicklung 5 parallel zu dem kapazitiven elektroakustischen Wandler 4 geschaltet ist. Das Werkzeug 2 ist als eine hohle Bohrkrone zum Trennschleifen zylindrischer Kernbohrungen in Gestein 9 ausgeführt und über einen Bohrflüssigkeitskanal 10 längs der Werkzeugachse A mit dem Werkzeuggerät 3 verbunden. Der Transformator 6 besteht aus zwei einander bezüglich der Öffnung zugeordneten U-förmigen Schalenkernen, welche jeweils drehfest zugeordnete, parallel zur Werkzeugachse A orientierte, Spulen beinhalten, wobei die als Primärwicklung 7 ausgeführte Spule dem mit dem Werkzeuggerät 3 drehfest verbundenen Stator und die als Sekundärwicklung 5 ausgeführte Spule dem mit dem Werkzeug 2 drehfest verbundenen Rotor zugeordnet ist. Der kompakt aufgebaute Transformator 6 weist radial von Innen nach Aussen angeordnet einen hohlen U-förmigen Schalenkern als inneren Transformatorkern 11, die Sekundärwicklung 5, ein Luftspalt 12, die Primärwicklung 7 und einen ringförmigen U-förmigen Schalenkern als äusseren Transformatorkern 13 auf. Der ringförmig hohle kapazitive elektroakustische Wandler 4 ist axial in Richtung des Werkzeuggerätes 3 benachbart zu dem inneren Transformatorkern 11 und der Sekundärwicklung 5 angeordnet, wodurch deren Masse mit in den mechanischen Schwingkreis des Werkzeugs 2 eingeht.

Nach Fig. 2 weist in der Ersatzschaltung ein elektrischer Schwingkreis bezüglich eines Wechselstromes i₂ und einer Wechselspannung u₂ die von einer Spule gebildete Induktivität L_{P}, die vom kapazitiven elektroakustischen Wandler gebildete Kapazität C_{P} und den durch die Verluste bestimmten Widerstand R_{P} auf. Über eine Kopplung 1:A ist dieser elektrische Schwingkreis mit einem mechanischen Schwingkreis bezüglich einer Verschiebungsgeschwindigkeit v und einer Verschiebungskraft F gekoppelt. Der mechanische Schwingkreis wird durch die Eigendämpfung d, die Steifigkeit 1/c und die Masse m und die dämpfende Last d_{L} beschrieben. Die Induktivität L_{P} ist für die induktive Energieübertragung mit der Sekundärseite eines mit einem Wechselstromes i₁ und einer Wechselspannung u₁ gespeisten Transformators ersetzt.

Dimensioniert wurde die Anordnung anhand eines Ultraschallaktors mit einem Leistungsbedarf von 2kW bei einer Frequenz von 20kHz. Daraus ergibt sich bei einem im Verhältnis ü=1 übertragendem Transformator eine Speisespannung von U₂=1000V und I₂=2A. Bei der Verwendung eines, den magnetischen Fluss günstig führenden Materials, welches nicht in der Sättigung betrieben wird, erweisen sich 120 Windungen primär- und sekundärseitig in Bezug auf Flächenbedarf als vorteilhaft. Diese geringe Anzahl von Windungen wird durch die Verwendung einer Speisefrequenz von 20kHz ermöglicht.

## Patentansprüche

1. Werkzeuggerät mit einem Ultraschalladapter mit einem an einen elektrischen Ultraschallfrequenzgenerator (8) angeschlossenen kapazitiven elektroakustischen Wandler (4) zur Erzeugung von Ultraschallwellen für ein Werkzeug (2), wobei der kapazitive elektroakustische Wandler (4) mit einer Sekundärwicklung (5) und der Ultraschallfrequenzgenerator (8) mit einer Primärwicklung (7) eines Transformators (6) verbunden ist, **dadurch gekennzeichnet, dass** die zum Werkzeug (2) drehfeste Sekundärwicklung (5) im Transformator (6) drehbar ist.

2. Werkzeuggerät nach Anspruch 1, **dadurch gekennzeichnet, dass** mit der Frequenz des Ultraschallfrequenzgenerators (8) die Resonanzfrequenzen des kapazitiven elektroakustischen Wandlers (4), und/oder des Sekundärschwingkreises und/oder der Amplitude der Longitudinalschwingungen des Werkzeuges (2) aufeinander abgestimmt dimensioniert sind.

3. Werkzeuggerät nach Anspruch 1 oder Anspruch 2 , **dadurch gekennzeichnet, dass** der Ultraschalladapter (1) und/oder das Werkzeug (2) für eine Resonanzfrequenz im Bereich von 20 bis 35 kHz dimensioniert ist.

4. Werkzeuggerät nach einem der vorherigen Ansprüche, **dadurch gekennzeichnet, dass** der kapazitive elektroakustische Wandler (4) in Richtung des Werkzeuggerätes (3) axial benachbart zur Sekundärwicklung (5) angeordnet ist.

5. Werkzeuggerät nach einem der vorherigen Ansprüche, **dadurch gekennzeichnet, dass** der Transformator (6) mit einem inneren Transformatorkern (11), der Sekundärwicklung (5), einem Luftspalt (12), einer Primärwicklung (7) und einem äusseren Transformatorkern (13) radial von Innen nach Aussen angeordnet ist.

6. Werkzeuggerät nach einem der vorherigen Ansprüche, **dadurch gekennzeichnet, dass** der Transformator (6) aus zwei Spulen innerhalb zweier, einander mit der Öffnung zugeordneter, Schalenkerne als Transformatorkerne (11, 13) ausgebildet ist, sowie je einem Schalenkern eine Spule drehfest zugeordnet ist, wobei die Primärwicklung (7) dem mit dem Werkzeuggerät (3) drehfest verbundenen Stator und die Sekundärwicklung (5) dem mit dem Werkzeug (2) drehfest verbunden Rotor zugeordnet ist.

7. Werkzeuggerät nach einem der Ansprüche 1 bis 5, **dadurch gekennzeichnet, dass** der Transformator (6) zwei ineinander verschachtelte, bezüglich der Werkzeugachse (A) entgegengesetzt orientierte, Schalenkerne als Transformatorkerne (11, 13) aufweist, welche jeweils drehfest, parallel zur Werkzeugachse (A) orientierte, Spulen zugeordnet beinhalten, wobei die Primärwicklung (7) dem mit dem Werkzeuggerät (3) drehfest verbundenen Stator und die Sekundärwicklung (5) dem mit dem Werkzeug (2) drehfest verbundenen Rotor zugeordnet ist.

8. Werkzeuggerät nach einem der vorherigen Ansprüche, **dadurch gekennzeichnet, dass** das Werkzeug (2) mit integriertem kapazitiven elektroakustischen Wandler (4) und Sekundärteil eines Transformators (6) wechselbar zugeordnet ist.

9. Werkzeuggerät nach einem der vorherigen Ansprüche, **dadurch gekennzeichnet, dass** der Transformator (6) zumindest teilweise um eine Werkzeugachse (A) rotierbar oder schwingbar ausgeführt ist.

10. Werkzeuggerät nach einem der vorherigen Ansprüche, **dadurch gekennzeichnet, dass** die Masse des inneren Transformatorkerns (11) zum Abgleich des schwingenden, mechanischen Systems verwendbar ist.

11. Werkzeuggerät nach einem der vorherigen Ansprüche, **dadurch gekennzeichnet, dass** der innere Transformatorkern (11) aus geschichteten und gegeneinander elektrisch isolierten Lamellen aufgebaut ist.

12. Werkzeuggerät nach einem der vorherigen Ansprüche, **dadurch gekennzeichnet, dass** der kapazitive elektroakustische Wandler (4) bezüglich der Amplitude der Longitudinalschwingungen des Werkzeuges (2) in einem Schwingungsknoten angeordnet ist.

13. Werkzeuggerät nach einem der vorherigen Ansprüche, **dadurch gekennzeichnet, dass** das Werkzeug (2) und/oder der Transformator (6) und/oder der kapazitive elektroakustische Wandler (4) längs der Werkzeugachse (A) hohl ausgeführt sind.

## Claims

1. Tool with an ultrasonic adapter comprising a capacitive electroacoustic transducer (4) connected to an electrical ultrasonic frequency generator (8) for generating ultrasonic waves for a bit (2), the capacitive electroacoustic transducer (4) being connected to a secondary winding (5) and the ultrasonic frequency generator (8) to a primary winding (7) of a transformer (6), **characterised in that** the secondary winding (5) which cannot rotate relative to the bit (2) can rotate in the transformer (6).

2. Tool according to claim 1, **characterised in that** the resonant frequencies of the capacitive electroacoustic transducer (4) and/or of the secondary oscillating circuit and/or of the amplitude of the longitudinal vibrations of the bit (2) are dimensioned in such a manner that they are synchronised at the frequency of the ultrasonic frequency generator (8).

3. Tool according to claim 1 or claim 2, **characterised in that** the ultrasonic adapter (1) and/or the bit (2) is/are dimensioned for a resonant frequency in the range of 20 to 35 kHz.

4. Tool according to one of the preceding claims, **characterised in that** the capacitive electroacoustic transducer (4) is arranged axially adjacent to the secondary winding (5) in the direction of the tool (3).

5. Tool according to one of the preceding claims, **characterised in that** the transformer (6) comprises an inner transformer core (11), the secondary winding (5), an air gap (12), a primary winding (7) and an outer transformer core (13) arranged radially from the inside to the outside.

6. Tool according to one of the preceding claims, **characterised in that** the transformer (6) is formed of two coils within two pot cores serving as transformer cores (11, 13) associated with one another by means of their openings, and one coil is associated in a non-rotatable manner with each pot core, the primary winding (7) being associated with the stator connected in a non-rotatable manner to the tool (3) and the secondary winding (5) being associated with the rotor connected in a non-rotatable manner to the bit (2).

7. Tool according to one of claims 1 to 5, **characterised in that** the transformer (6) comprises two interwound pot cores serving as transformer cores (11, 13) oriented opposite one another with respect to the tool axis (A), each containing coils associated therewith in a non-rotatable manner and oriented parallel to the tool axis (A), the primary winding (7) being associated with the stator connected in a non-rotatable manner to the tool (3) and the secondary winding (5) being associated with the rotor connected in a non-rotatable manner to the bit (2).

8. Tool according to one of the preceding claims, **characterised in that** the bit (2) is associated in an interchangeable manner with the integrated capacitive electroacoustic transducer (4) and the secondary part of a transformer (6).

9. Tool according to one of the preceding claims, **characterised in that** the transformer (6) is designed to rotate or oscillate at least partially about a tool axis (A).

10. Tool according to one of the preceding claims, **characterised in that** the mass of the inner transformer core (11) can be used to balance the oscillating mechanical system.

11. Tool according to one of the preceding claims, **characterised in that** the inner transformer core (11) is made of laminated sheets electrically insulated from one another.

12. Tool according to one of the preceding claims, **characterised in that** the capacitive electroacoustic transducer (4) is arranged in a vibration node with respect to the amplitude of the longitudinal vibrations of the bit (2).

13. Tool according to one of the preceding claims, **characterised in that** the bit (2) and/or the transformer (6) and/or the capacitive electroacoustic transducer (4) is/are hollow along the tool axis (A).

## Revendications

1. Appareil comprenant un adaptateur ultrasonore avec un transducteur électroacoustique capacitif (4) connecté à un générateur électrique de fréquences ultrasonores (8) pour produire des ondes ultrasonores pour un outil (2), le transducteur électroacoustique capacitif (4) étant relié à un enroulement secondaire (5) et le générateur de fréquences ultrasonores (8) à un enroulement primaire (7) d'un transformateur (6), **caractérisé en ce que** l'enroulement secondaire (5) solidaire en rotation de l'outil (2) peut tourner dans le transformateur (6).

2. Appareil selon la revendication 1, **caractérisé en ce que**, avec la fréquence du générateur de fréquences ultrasonores (8), les fréquences de résonance du transducteur électroacoustique capacitif (4) et/ou du circuit oscillant secondaire et/ou de l'amplitude des vibrations longitudinales de l'outil (2) sont dimensionnées pour être adaptées les unes aux autres.

3. Appareil selon la revendication 1 ou revendication 2, **caractérisé en ce que** l'adaptateur ultrasonore (1) et/ou l'outil (2) sont dimensionnés pour une fréquence de résonance de l'ordre de 20 à 35 kHz.

4. Appareil selon une des revendications précédentes, **caractérisé en ce que** le transducteur électroacoustique capacitif (4) est disposé au voisinage axial de l'enroulement secondaire (5) en direction de l'appareil (3).

5. Appareil selon une des revendications précédentes, **caractérisé en ce que** le transformateur (6) est conçu avec, disposés radialement de l'intérieur vers l'extérieur, un noyau intérieur de transformateur (11), l'enroulement secondaire (5), un entrefer (12), un enroulement primaire (7) et un noyau extérieur de transformateur (13)

6. Appareil selon une des revendications précédentes, **caractérisé en ce que** le transformateur (6) est formé de deux bobines disposées à l'intérieur de deux noyaux en pot associés l'un à l'autre avec l'ouverture et faisant fonction de noyaux de transformateur (11, 13) et **en ce qu'**à chaque noyau en pot est associée une bobine solidaire en rotation, l'enroulement primaire (7) étant associé au stator solidaire en rotation de l'appareil (3), et l'enroulement secondaire (5) l'étant au rotor solidaire en rotation de l'outil (2).

7. Appareil selon une des revendications 1 à 5, **caractérisé en ce que** le transformateur (6) comporte deux noyaux en pot qui sont emboîtés l'un dans l'autre, orientés à l'opposé l'un de l'autre par rapport à l'axe d'outil (A) et font fonction de noyaux de transformateur (11, 13) et qui contiennent chacun une bobine associée solidaire en rotation, orientée parallèlement à l'axe d'outil (A), l'enroulement primaire (7) étant associé au stator solidaire en rotation de l'appareil (3) et l'enroulement secondaire (5) l'étant au rotor solidaire en rotation de l'outil (2).

8. Appareil selon une des revendications précédentes, **caractérisé en ce que** l'outil (2) est associé de manière échangeable au transducteur électroacoustique capacitif intégré (4) et à la partie secondaire d'un transformateur (6).

9. Appareil selon une des revendications précédentes, **caractérisé en ce que** le transformateur (6) est conçu rotatif ou oscillant au moins partiellement autour d'un axe d'outil (A).

10. Appareil selon une des revendications précédentes, **caractérisé en ce que** la masse du noyau intérieur de transformateur (11) est utilisable pour équilibrer le système mécanique oscillant.

11. Appareil selon une des revendications précédentes, **caractérisé en ce que** le noyau intérieur de transformateur (11) est constitué de lamelles empilées et isolées électriquement les unes par rapport aux autres.

12. Appareil selon une des revendications précédentes, **caractérisé en ce que**, par rapport à l'amplitude des vibrations longitudinales de l'outil (2), le transducteur électroacoustique capacitif (4) est disposé dans un noeud vibratoire.

13. Appareil selon une des revendications précédentes, **caractérisé en ce que** l'outil (2) et/ou le transformateur (6) et/ou le transducteur électroacoustique capacitif (4) sont conçus sous forme creuse selon l'axe d'outil (A).
